# EUROPÄISCHE PATENTANMELDUNG

(11) **EP 0 278 256 A1**
(43) Veröffentlichungstag der Anmeldung: **17.08.1988**
(21) Anmeldenummer: 88100615.9
(22) Anmeldetag: 18.01.1988
(51) Int. Cl.: C23G 1/08, G21F 9/00

(54) **Verfahren und Einrichtung zum Entfernen von Oxidschichten**

(30) Priorität: 28.01.1987 DE 3702522
(71) Anmelder: SIEMENS AKTIENGESELLSCHAFT, 80333 München (DE)
(72) Erfinder: Morell, Wilfred, Dr., D-8550 Forchheim (DE); Gassen, Rainer, Dr., D-8510 Fürth (DE); Zeuch, Klaus, Dipl.-Ing. (FH), D-8501 Eckental (DE)

(57) **Zusammenfassung**

Die Erfindung betrifft ein Verfahren und eine Einrichtung zum Entfernen von Oxidschichten aus einem Behälter (1), insbesondere aus Komponenten und Rohrleitungen eines Siedewasser-Reaktors. Es ist vorgesehen, daß dem Behälter (1) als Reduktionsmittel und als Dekontaminationsmittel Oxalsäure zugeführt wird. Diese wird in einem geschlossenen Kreislauf zuerst in einem ersten Zweig (5) durch den zu reinigenden Behälter (1) geleitet. Radioaktive Bestandteile werden durch mindestens einen Ionenaustauscher (9), der in einem zweiten Zweig (6) parallel zum ersten Zweig (5) angeordnet ist, abgetrennt. Abschließend wird die Oxalsäure durch Zugabe von Ozon in einem Oxalsäurezerstörer (13), der parallel zum ersten Zweig (5) und zum zweiten Zweig (6) in einem dritten Zweig (7) angeordnet ist, zerstört. Das überschüssige Ozon wird beispielsweise einem Ozonvernichter (18) zugeleitet.

## Beschreibung

Die Erfindung betrifft ein Verfahren zum Entfernen von Oxidschichten aus einem Behälter, insbesondere aus Komponenten und Rohrleitungen eines Siedewasser-Reaktors.

Im Laufe des Betriebes eines Kernkraftwerkes bilden sich im Wasserkreislauf oxidhaltige Korrosionsschichten, die radioaktive Bestandteile enthalten. Um die Ortsdosisleistung gering zu halten, wird vor einer anstehenden Reparaturmaßnahme eine Entfernung dieser Korrosionsschichten angestrebt.

Bei Druckwasser-Reaktoren führen bekannte chemische Dekontaminationsverfahren, die eine oxidative Vorbehandlung und eine anschließende Nachbehandlung mit Säure vorsehen, zum Erfolg. Diese Verfahren sind bei Siedewasser-Reaktoren nur bedingt einsetzbar. Wegen der dort vorliegenden unterschiedlichen Zusammensetzung der Oxidschichten muß mit reduzierend wirkenden Dekontaminationsmitteln gearbeitet werden.

Ein bekanntes Reinigungsverfahren, das in Komponenten und Rohrleitungen eines Siedewasser-Reaktors eingesetzt wird, sieht als Reduktionsmittel eine Vanadium II-Verbindung vor. Als Lösungsmittel wird Picolinsäure verwendet. Dieses Verfahren ist technisch sehr aufwendig, da die Vanadium II-Verbindung an Luft instabil ist. Diese Chemikalie ist daher nicht käuflich. Sie muß kurz vor ihrer Verwendung am Einsatzort mit einem elektrochemischen Verfahren erst hergestellt werden. Bei der Durchführung der Dekontamination muß unter einer Schutzgasatmosphäre gearbeitet werden.

Der Erfindung liegt die Aufgabe zugrunde, ein Verfahren zum Entfernen von Oxidschichten zu entwickeln, das für Komponenten und Rohrleitungen eines Siedewasser-Reaktors besonders gut geeignet ist und mit käuflichen Chemikalien kostengünstig und trotzdem schnell und zuverlässig durchzuführen ist.

Die Aufgabe wird erfindungsgemäß dadurch gelöst, daß dem Behälter als Reduktionsmittel und als Dekontaminationsmittel Oxalsäure zugeführt wird.

Aufgrund chemischer Versuche zeigte sich für Fachleute völlig überraschend, daß allein käufliche Oxalsäure ohne vorhergehende Oxidation sowohl reduzierend als auch lösend auf die Oxidschichten in einem Siedewasser-Reaktor wirkt.

Das erfindungsgemäße Verfahren zum Entfernen von Oxidschichten ist ein einfaches Einstufenverfahren. Es wird nur eine Chemikalie, nämlich Oxalsäure, benötigt. Dadurch kommt man vorteilhaft gegenüber bekannten Mehrstufenverfahren mit kurzen Reinigungszeiten aus.

Die erfindungsgemäß verwendete Oxalsäure ist unempfindlich gegen Luft und Sauerstoff. Es ist daher eine Schutzgasatmosphäre nicht erforderlich. Das erfindungsgemäße Reinigungsverfahren ist in einem geschlossenen, aber auch in einem offenen System durchführbar.

Durch die erfindungsgemäße Verwendung von Oxalsäure wird noch ein weiterer Vorteil erzielt. Eine Zerstörung von nicht mehr benötigter Oxalsäure ist nämlich auf einfache Weise möglich. Bei Zugabe von Ozon entsteht Wasser und Kohlendioxid. Das führt zu einer Verkleinerung der Sekundärabfallmenge.

Besonders geeignete Konzentrationen der Oxalsäure beim Entfernen von Oxidschichten aus Komponenten eines Siedewasser Reaktors liegen zwischen 50 ppm und 5000 ppm bei einem pH-Wert von 3 bis 1.

Mit der Erfindung wird der Vorteil erzielt, daß Komponenten und Rohrleitungen eines Siedewasser-Reaktors auf technisch einfache Weise, kostengünstig und mit wenig Sekundärabfall gut von Oxidschichten zu befreien sind.

Die Oxalsäure wird beispielsweise in einem geschlossenen Kreislauf nach Abtrennen der Akivität durch Zugabe von Ozon zerstört. Dabei bleiben keine Rückstände zurück, die einer besonderen Behandlung bedürfen.

Eine Einrichtung zum Durchführen des erfindungsgemäßen Verfahrens sieht vor, daß mit dem zu reinigenden Behälter eine Zuleitung und eine eine Pumpe enthaltende Ableitung für Oxalsäure verbunden sind, die über einen ersten Zweig, der eine erste Absperreinrichtung enthält, miteinander verbunden sind. Parallel zum ersten Zweig sind in einem zweiten Zweig Ionenaustauscher, flankiert von zwei Absperreinrichtungen angeordnet. In einem dritten Zweig ist parallel zum ersten und zum zweiten Zweig ein Oxalsäurezerstörer, flankiert von zwei Absperreinrichtungen, angeordnet.

Während der Reinigung ist in der Regel nur der erste Zweig geöffnet. Anschließend wird der erste Zweig geschlossen und nur der zweite Zweig, der den Ionenaustauscher enthält, geöffnet. Die im System vorhandene Oxalsäure wird auf diese Weise durch den Ionenaustauscher von radioaktiven Ionen befreit. Während der Reinigung kann neben dem ersten Zweig auch bereits der zweite Zweig geöffnet sein. Dadurch wird ein Teilstrom der Oxalsäure schon während des Reinigungsprozesses durch den Ionenaustauscher geleitet. Abschließend wird bei geschlossenem ersten und zweiten Zweig der dritte Zweig geöffnet. Dabei wird die Oxalsäure im Oxalsäurezerstörer rückstandsfrei beseitigt.

Mit der erfindungsgemäßen Einrichtung ist vorteilhaft eine kostengünstige, schnelle und zuverlässige Reinigung und anschließend eine rückstandsfreie Beseitigung der verwendeten Chemikalie durchführbar.

Der Oxalsäurezerstörer weist außer den Anschlüssen für die Leitungen des dritten Zweiges Anschlüsse zur Einspeisung und zum Ableiten von Ozon auf. Im Oxalsäurezerstörer reagiert die Oxalsäure mit dem Ozon, wobei Wasser und Kohlendioxid entsteht. Auf diese Weise wird nicht mehr benötigte Oxalsäure beseitigt.

Beispielsweise ist der Ableitungsanschluß des Oxalsäurezerstörers mit einem Ozonvernichter, der eine Abblaseöffnung für Abluft aufweist, verbunden. Dort wird überschüssiges Ozon vernichtet.

Aus der erfindungsgemäßen Einrichtung gelangen keine Schadstoffe in die Atmosphäre.

Mit der Erfindung wird der Vorteil erzielt, daß Komponenten und Rohrleitungen eines Siedewasser-Reaktors schnell und zuverlässig von kontaminierten Oxidschichten befreit werden, die Wartungsarbeiten behindern würden. Dabei werden nur kostengünstige, handelsübliche Chemikalien benötigt. Darüber hinaus ist eine sichere Beseitigung des Sekundärabfalles gewährleistet.

Die Erfindung wird anhand der Zeichnung näher erläutert:

Die Zeichnung zeigt einen zu dekontaminierenden Behälter, der mit einer Einrichtung zum Entfernen von Oxidschichten verbunden ist.

Der zu reinigende Behälter 1 steht beispielsweise für Komponenten und Rohrleitungen eines Siedewasser-Reaktors, die nach langer Betriebszeit mit kontaminierten, oxidhaltigen Korrosionsschichten 11 innen beschichtet sind. Zum Entfernen dieser Korrosionsschichten 11 sind mit dem Behälter 1 eine Zuleitung 2 und eine Ableitung 3 für Oxalsäure verbunden. In der Ableitung 3 befindet sich eine Pumpe 4. Die Ableitung 3 und die Zuleitung 2 sind durch drei parallelgeschaltete Zweige 5, 6 und 7 miteinander verbunden. Die Zweige 5, 6 und 7 sind einzelnen verschließbar. Es wird so verfahren, daß in der Regel nur einer der Zweige 5, 6 und 7 durchlässig ist, während die übrigen Zweige 5, 6 und 7 verschlossen sind. Der erste Zweig 5 enthält lediglich eine Absperreinrichtung 8. Wenn diese Absperreinrichtung 8 und damit der erste Zweig 5 offen ist, wird die Oxalsäure durch den Behälter 1 gepumpt. Dadurch wird die Oxidschicht 11 im Behälter 1 aufgelöst. Im zweiten Zweig 6 befindet sich ein Ionenaustauscher 9, flankiert von zwei Absperreinrichtungen 10 und 12. Während noch die Oxidschicht im Behälter 1 über den ersten Zweig 5 aufgelöst wird, kann auch bereits gleichzeitig ein Teilstrom durch den Ionenaustauscher 9 des zweiten Zweiges 6 geleitet werden. Wenn die Oxidschicht 11 im Behälter 1 aufgelöst ist, wird die Absperreinrichtung 8 im ersten Zweig 5 geschlossen und nur die Absperreinrichtungen 10 und 12 im zweiten Zweig 6 werden geöffnet. Im Ionenaustauscher 9 werden die radioaktiven Ionen aus der Dekontaminationslösung abgetrennt. Wenn dieser Schritt vollzogen ist, wird auch der zweite Zweig 6 durch die Absperreinrichtungen 10 und 12 verschlossen und es wird der dritte Zweig 7 geöffnet. Dort ist ein Oxalsäurezerstörer 13, flankiert von zwei Absperreinrichtungen 14 und 15, angeordnet. Die zuvor im Ionenaustauscher 9 behandelte Dekontaminationslösung wird dann im Oxalsäurezerstörer 13 weiterbehandelt. Dazu ist der Oxalsäurezerstörer 13 außer mit den Leitungen des dritten Zweiges 7 mit einem Anschluß 16 zum Einspeisen und einem Anschluß 17 zum Ableiten einer Substanz, beispielsweise von Ozon, ausgestattet. Mit Ozon wird die Oxalsäure im Oxalsäurezerstörer 13 in Wasser und Kohlendioxid aufgespaltet. Der Anschluß 17 zum Ablei ten der Gase aus dem Oxalsäurezerstörer 13 ist mit einem Ozonvernichter 18 verbunden, der eine Abblaseöffnung 19 für dekontaminierte, von Oxalsäure und Ozon befreite Abluft, aufweist.

## Patentansprüche

1. Verfahren zum Entfernen von Oxidschichten (11) aus einem Behälter (1), insbesondere aus Komponenten und Rohrleitungen eines Siedewasser-Reaktors, **dadurch gekennzeichnet,** daß dem Behälter (1) als Reduktionsmittel und als Dekontaminationsmittel Oxalsäure zugeführt wird.

2. Verfahren nach Anspruch 1, **dadurch gekennzeichnet,** daß in einem geschlossenen Kreislauf zuerst die Oxalsäure durch den zu reinigenden Behälter (1) geleitet wird, daß dann radioaktive Bestandteile abgetrennt werden und daß abschließend die Oxalsäure durch Zugabe von Ozon zerstört wird.

3. Einrichtung zur Durchführung des Verfahrens nach den Ansprüchen 1 und 2, **dadurch gekennzeichnet,** daß mit dem Behälter (1) eine Zuleitung (2) und eine eine Pumpe (4) enthaltende Ableitung (3) für Oxalsäure verbunden sind, die über einen ersten Zweig (5), der eine Absperreinrichtung (8) enthält, miteinander verbunden sind, daß parallel zum ersten Zweig (5) in einem zweiten Zweig (6) mindestens ein Ionenaustauscher (9), flankiert von zwei Absperreinrichtungen (10 und 12) angeordnet ist, und daß parallel zum ersten Zweig (5) und zum zweiten Zweig (6) in einem dritten Zweig (7) ein Oxalsäurezerstörer (13), flankiert von zwei Absperreinrichtungen (14 und 15), angeordnet ist.

4. Einrichtung nach Anspruch 3, **dadurch gekennzeichnet,** daß der Oxalsäurezerstörer (13) außer den Anschlüssen der Leitungen des dritten Zweiges (7) einen Anschluß (16) zum Einspeisen und einen Anschluß (17) zum Ableiten einer Oxalsäure zerstörenden Substanz aufweist.

5. Einrichtung nach Anspruch 4, **dadurch gekennzeichnet,** daß der Ableitungsanschluß (17) des Oxalsäurezerstörers (13) mit einem Ozonvernichter (18), der eine Abblaseöffnung (19) für Abluft aufweist, verbunden ist.
